# EUROPÄISCHE PATENTSCHRIFT

(11) **EP 1 344 198 B1**
(45) Veröffentlichungstag und Bekanntmachung des Hinweises auf die Patenterteilung: **14.07.2004**
(21) Anmeldenummer: 01991835.8
(22) Anmeldetag: 12.12.2001
(51) Int. Cl.: G08G 1/015, G08G 1/04

(54) **VERFAHREN UND ANORDNUNG ZUR VERARBEITUNG VON GERÄUSCHSIGNALEN EINER GERÄUSCHQUELLE**
METHOD AND ARRANGEMENT FOR PROCESSING NOISE SIGNALS FROM A NOISE SOURCE
PROCEDE ET DISPOSITIF DE TRAITEMENT DE SIGNAUX SONORES ISSUS D'UNE SOURCE DE BRUITS

(30) Priorität: 22.12.2000 DE 10064756
(43) Veröffentlichungstag der Anmeldung: 17.09.2003
(73) Patentinhaber: DaimlerChrysler AG, 70567 Stuttgart (DE)
(72) Erfinder: SCHLIEP, Michael, 72631 Aichtal (DE); TÖRGYEKES, Szabolcs, 70569 Stuttgart (DE); WITTE, Rolf, 74831 Gundelsheim (DE); ZIPP, Walter, 70197 Stuttgart (DE)
(86) Internationale Anmeldenummer: PCT/EP2001/014623
(87) Internationale Veröffentlichungsnummer: WO 2002/052522

(56) Entgegenhaltungen:
- US-A- 4 806 931
- US-A- 5 619 616
- US-A- 5 878 367
- PATENT ABSTRACTS OF JAPAN vol. 1997, no. 10, 31. Oktober 1997 (1997-10-31) -& JP 09 167296 A (FUJI FACOM CORP;FUJI ELECTRIC CO LTD), 24. Juni 1997 (1997-06-24)

## Beschreibung

Die Erfindung betrifft ein Verfahren zur Verarbeitung von Geräuschsignalen einer Geräuschquelle, z.B. eines fahrenden Fahrzeugs, einer Werkhalle, in einem Raum, z.B. in der Umgebung. Darüber hinaus betrifft die Erfindung eine Anordnung zur Verarbeitung von Geräuschsignalen einer Geräuschquelle.

Zur Einhaltung von gesetzlichen Geräuschgrenzwerten, z.B. beim Betrieb einer Maschine in einer Werkhalle, beim Starten und Landen von Flugzeugen, in lärmkritischen Zonen, z.B. in Wohngebieten oder beim Vorbeifahren von Fahrzeugen, sind objektseitige Maßnahmen zur Geräuschabsenkung bekannt, welche den auf die Umgebung einwirkenden Maschinen-, Flugzeug- bzw. Verkehrslärm senken und demzufolge das Arbeitsklima, Wohnklima und den Fahrkomfort verbessern sollen. Beispielsweise sind zur Schallreduktion von Objekten, z.B. von Straßen- oder Schienenfahrzeugen, Flugzeugen oder Maschinen, geräuscharme Abgas- und Ansauganlagen, weitgehend resonanzfreie Triebwerke bzw. schalldämmende Karosserien bekannt. Nachteilig dabei ist, daß die objektseitigen Maßnahmen zur Geräuschabsenkung und daraus resultierend die Absenkung des Geräuschpegels begrenzt sind. Den Geräuschpegel beeinflussende Maßnahmen oder Umweltbedingungen, wie z.B. geräuscharme Fahrbahn bzw. meteorologische Umgebungsbedingungen, werden derzeit im Hinblick auf die Einhaltung der Geräuschgrenzwerte nur ansatzweise berücksichtigt.

Darüber hinaus sind üblicherweise stationäre, passive Meßeinrichtungen zur Erfassung und Überwachung von Immissionswerten, wie z.B. von Benzol-, Ruß-Grenzwerten. Dabei wird ggf. auch der an diesem Ort der Meßeinrichtung auftretende Schallimmissionswert gemessen. Eine derartige passive, ortsbezogene Schallimmissionsmessung ist dabei nicht für eine Identifizierung und Klassifizierung von den Geräuschpegel erzeugenden Geräuschquellen geeignet. Darüber hinaus sind über die objektseitigen Maßnahmen hinausgehenden Maßnahmen zur Geräuschabsenkung nicht ermöglicht.

In US 4806931 wird ein System zur Detektion und Erkennung von Sirenengeräuschen von Sondereinsatzfahrzeugen beschrieben. Lichtzeichenanlagen werden in Abhängigkeit von Richtungsinformationen der Geräusche gesteuert, wobei die Richtungsinformationen über Richtmikrofone erfasst werden.

In dem in US 5619616 beschriebenen System wird anhand der Geräuschentwicklung eines Fahrzeuges unter Verwendung von Fuzzy-Logik und neuronalen Netzen die Fahrzeugklasse des Fahrzeuges ermittelt.

In JP 09-167296 A wird ein Verfahren zur Messung des Verkehrsflusses beschrieben, bei dem Geräusche von Fahrzeugen über Mikrofone erfasst und Geräuschparameter bestimmt werden.

Aufgabe der Erfindung ist es daher, ein Verfahren zur Verarbeitung von Geräuschsignalen einer Geräuschquelle anzugeben, bei dem besonders einfach und sicher eine von der Geräuschquelle verursachte Geräuschemission oder Lärmabstrahlung erfaßt und bestimmt wird. Darüber hinaus ist eine zur Durchführung des Verfahrens besonders geeignete Anordnung anzugeben.

Die erstgenannte Aufgabe wird erfindungsgemäß gelöst durch Verfahren zur Verarbeitung von Geräuschsignalen einer Geräuschquelle, bei dem mehrere Geräuschsignale ortsbezogen erfaßt, mittels einer Schallanalyse anhand von Signalmerkmalen untersucht und der Geräuschquelle zugrundeliegende Parameter bestimmt werden. Durch eine derartige gemeinsame Erfassung mehrerer Geräuschsignale und deren örtlichen und/oder zeitlichen Analyse ist eine Ortung, Identifikation, Klassifizierung und Bewertung der die Geräuschsignale erzeugenden Geräuschquelle ermöglicht. Bevorzugt werden die Geräuschsignale gleichzeitig erfaßt. Dabei kann das Verfahren sowohl in geschlossenen Räumen, als auch im Freien eingesetzt werden. Somit ist eine Identifizierung von kritischen Geräuschen im Freien, z.B. von einem lauten Knall, oder von zeitlich schwankenden Geräuschen in einem Raum, welche z.B. auf einen Funktions- oder Betriebsfehler oder eine Auslastung einer rotierenden Maschine in einer Maschinenhalle hinweisen, ermöglicht. Unter Verwendung geeigneter Meßsensoren und schneller Signalverarbeitung zur Überwachung von laufenden Maschinenanlagen, wie Motoren oder Turbinen, können anhand der Schallanalyse Hinweise auf eventuelle Betriebsstörungen gewonnen werden. Durch die Schallanalyse der Signalmerkmale der erfaßten Geräuschsignale und daraus resultierend anhand der Bestimmung von Parametern der die Schall- oder Geräuschsignale verursachenden Geräuschquelle ist eine Dokumentation von zeitlichen und/oder örtlichen Verhalten der Geräuschquelle ermöglicht. Alternativ oder zusätzlich können anhand der ermittelten Geräuschsignale und den ermittelten Parametern der zugrundeliegende Geräuschquelle Maßnahmen zur Geräuschminderung oder Geräuschsenkung ausgeführt werden, z.B. können geräuschreduzierende Regelungs- und/oder Steuerungsmaßnahmen unmittelbar bei der Geräuschquelle ausgeführt werden.

Die Erfindung geht dabei von der Überlegung aus, daß zur Einhaltung von Lärmgrenzwerten im Freien, z.B. in Wohngebieten oder in der Nähe von Krankenhäusern, oder in geschlossenen Räumen, z.B. in Werks- oder Maschinenhallen, die in dieser Umgebung auftretende Schallimmission erfaßt und überwacht werden sollte. Dabei sollte nicht nur der Schallimmissionswert als lokale Größe erfaßt werden. Vielmehr sollte die diesen Schallimmissionswerte begründende Schall- oder Geräuschquelle bestimmt, geortet, klassifiziert und bewertet werden. Dazu werden vorteilhafterweise als Signalmerkmale des oder jeden erfaßten Geräuschsignals deren Amplitude, Frequenz und/oder Phase bestimmt und analysiert. Beispielsweise ist anhand eines Pegel- oder Amplitudenvergleichs der verschiedenen ortsbezogenen Geräuschsignale eine ortsbezogene Auswertung der diese Geräuschsignale verursachenden Geräuschquelle ermöglicht. Bei von beispielsweise drei örtlich an verschiedenen Stellen erfaßten Geräuschsignalen mit zeitlich signifikanten Merkmalen wird durch Laufzeitmessung und Triangulation die Geräuschquelle geortet. Darüber hinaus sind anhand der Amplitude oder des Schallintensitätspegels der jeweiligen Geräuschsignale Rückschlüsse auf die Schallleistung der Geräuschquelle möglich.

Zweckmäßigerweise wird die Schallanalyse anhand einer Zeit-, Frequenz- und/oder Pegelanalyse ausgeführt. Dazu wird beispielsweise für ein das jeweilige Geräuschsignal charakterisierende Schallspektrum die Abhängigkeit des Schalldruckpegels von der Frequenz mittels einer Frequenzanalyse, z.B. einer Fast-Fourier-Transformation (kurz FFT genannt), ermittelt. Anhand der Fast-Fourier-Transformation können bevorzugt Abtastrate, Blocklänge oder Intervall des zugrundeliegenden Schall- oder Geräuschsignals ermittelt werden.

Vorteilhafterweise wird als Parameter der Geräuschquelle deren Typ, Position und/oder Zustand bestimmt. Dazu wird beispielsweise anhand der mittels der Schallanalyse ermittelten Merkmale des Geräuschsignals, z.B. des Intervalls, oder anhand der Verknüpfung mehrerer Geräuschsignale der Typ der Geräuschquelle, z.B. ein Martinshorn eines Einsatzfahrzeuges, bzw. die Position der Geräuschquelle bestimmt. Als Zustand der Geräuschquelle wird anhand der Schallanalyse der Geräuschsignale eine Bewegung der Geräuschquelle oder ein Betriebszustand der Geräuschquelle bestimmt.

Bei Überschreiten eines Geräuschgrenzwertes wird zweckmäßigerweise die Schallanalyse ausgeführt. Hierdurch ist eine differenzierte Schallanalyse ermöglicht. Beispielsweise wird eine Schallanalyse der gemessenen Geräuschsignale und daraus resultierend eine Ortung, Identifikation, Klassifizierung und Bewertung der zugrundeliegenden Geräuschquelle bei Vorliegen von kritischen Geräuschen ausgeführt, z.B. bei einem Detonationsknall im Freien oder bei einem Knall, verursacht durch einen Verkehrsunfall, oder bei einem zeitlich schwankenden Geräusch, welches auf einen unruhigen Betriebslauf einer rotierenden Maschine hinweist. Vorzugsweise wird für die infolge einer Geräuschgrenzwertüberschreitung ausgeführte Schallanalyse ein PRE-Trigger zur Beibehaltung eines temporären Ringspeichers verwendet.

Zweckmäßigerweise wird mindestens eines der Signalmerkmale des Geräuschsignals in Form eines Geräuschmusters hinterlegt. Beispielsweise wird das Frequenzspektrum oder das Pegelspektrum von wiederholt auftretenden Geräuschsignalen für eine spätere Identifizierung bzw. Identifikation von gleichen zukünftigen Geräuschsignalen in Form von Mustern hinterlegt. Für eine besonders schnelle Identifizierung und/oder Klassifizierung der Geräuschsignale und somit der Geräuschquelle wird mindestens eines der Signalmerkmale des Geräuschsignals mit gespeicherten Geräuschmustern verglichen. Hierdurch ist eine besonders einfache und schnelle Bestimmung und Zuordnung von Parametern der zugrundeliegenden Geräuschquelle ermöglicht.

Alternativ oder zusätzlich werden vorzugsweise externe Daten, insbesondere meteorologische Daten, optische Daten, Zeitdaten, Uhrzeitdaten, bei der Schallanalyse der erfaßten Geräuschsignale berücksichtigt. Hierdurch können mögliche Störsignale, wie z.B. von Regengeräuschen, aus den im Freien erfaßten Geräuschsignale eliminiert werden. Darüber hinaus können die gespeicherten Signalmerkmale, Geräuschsignale bzw. Geräuschmuster im Zusammenhang mit den erfaßten Zeitdaten, insbesondere Uhrzeitdaten, für Auswertungen, z.B. Statistiken, herangezogen werden. Somit ist die Qualität der Identifizierung der zugrundeliegenden Geräuschquelle verbessert. Ferner sind Langzeitbetrachtungen von lokalen Schallimmissionen im Freien oder in einem Raum ermöglicht.

Darüber hinaus werden vorzugsweise optische Daten, z.B. ein Bild eines Objekts mit seiner Umgebung oder ein Bild eines Raums, erfaßt. Anhand der optischen Daten können mögliche Absorptions- oder Reflexionsstellen identifiziert und bei der Schallanalyse berücksichtigt werden. Ferner können durch die aus dem Bild gewonnenen Daten der Geräuschquelle und die daraus ableitbaren Parameter, wie Typ, Form, Abmessung und/oder Zustand, z.B. Bewegung, zur Plausibilitätskontrolle der akustisch erfaßten Geräuschsignale und der daraus ermittelten Signalmerkmalen und Parameter der Geräuschquelle verwendet werden. Somit ist eine besonders sichere Identifizierung und Klassifizierung der Geräuschquelle oder des Objekts oder des Ereignisses ermöglicht.

Zur Bestimmung und Klassifizierung der Signalmerkmale des Geräuschsignals und/oder der Parameter der Geräuschquelle wird vorteilhafterweise ein selbstlernendes System verwendet. Als selbstlernendes System werden verschiedene Formen von künstlicher Intelligenz, z.B. neuronale Netze, Fuzzy-Logik und/oder Expertensysteme, eingesetzt. Hierdurch ist eine Berücksichtigung von unscharfen Werten, wie z.B. von "lauten" oder "weniger lauten" Regengeräuschen, ermöglicht. Darüber hinaus sind derartige Systeme auch für die Klassifizierung einsetzbar, z.B. für eine Berücksichtigung von altersbedingten Änderungen der Parameter der identifizierten Geräuschquelle. Alternativ oder zusätzlich werden die hinterlegten Geräuschmuster mittels neuronaler Netze anhand der aktuell oder momentan erfaßten Geräuschsignale der identifizierten Geräuschquelle angepaßt.

Vorteilhafterweise werden die Signalmerkmale und/oder die Parameter einem Steuerungs- und/oder einem Regelungssystem, einem Informationssystem und/oder einem Alarmsystem zugeführt. Die Verwendung der erfaßten Geräuschsignale und/oder der ermittelten Parameter der Geräuschquelle z.B. als Stell- oder Sollgröße bei einem Steuerungs- und/oder Regelungssystem, z.B. einer Lastregelung eines vorbeifahrenden Fahrzeugs, welches einen über die Lärmgrenzwerte hinausgehendes Fahrgeräusch verursacht, ermöglicht eine Begrenzung bzw. Absenkung des Lärmpegels.

Die zweitgenannte Aufgabe wird erfindungsgemäß gelöst durch eine Anordnung mit einer Mehrzahl von Geräuschsensoren zur ortsbezogenen Erfassung von Geräuschsignalen und mit einer zentralen Datenverarbeitungseinheit zur Schallanalyse der Geräuschsignale anhand mindestens eines Signalmerkmals und zur Bestimmung mindestens eines die Geräuschquelle charakterisierenden Parameters. Durch eine derartige Verwendung von einer Mehrzahl von Geräuschsensoren, welche zur ortsbezogenen Erfassung an verschiedenen Stellen im Freien oder in einem geschlossenen Raum angeordnet sind, ist durch deren logischen Verknüpfung und der Schallanalyse der erfaßten Geräuschsignale eine Ortung, Identifizierung, Klassifizierung und Bewertung von Geräuschquellen, z.B. vorbeifahrendes Fahrzeug oder laufende Turbine eines Kraftwerks, oder Ereignissen, z.B. ein Bremsgeräusch, ein Knall, ermöglicht. Als Datenverarbeitungseinheit dient beispielsweise ein zentraler Personalcomputer oder eine andere programmierbare Steuereinheit.

Zweckmäßigerweise sind als Geräuschsensoren Richtmikrofone vorgesehen. Je nach Art und Ausführung der Anordnung sind verschiedene Richtmikrofone vorgesehen. Beispielsweise sind für eine richtungsbezogene Zuordnung der Geräuschquelle mehrere Mikrofone mit Richtcharakteristik, z.B. in alle vier Himmelsrichtungen, weitgehend an einer Stelle im Raum oder im Freien und ein Mikrofon mit Kugelcharakteristik angeordnet. Je nach Art und Ausführung können akustische Schallsensoren oder Geräuschsensoren verteilt an verschiedenen Stellen im Raum oder im Freien angeordnet sein. Die Geräuschsensoren sind zur räumlichen und/oder zeitlichen Zuordnung der Geräuschquelle mit der zentralen Datenverarbeitungseinheit mittels Datenübertragungseinheiten verbunden. Alternativ oder zusätzlich sind Luftschallwandler, Körperschallwandler zur Erfassung von objekt- oder positionsbezogenen akustischen Signalen vorgesehen.

Die Datenverarbeitungseinheit umfaßt vorzugsweise ein Mittel zur Bestimmung von Amplitude, Frequenz und/oder Phase des oder jedes Geräuschsignals. Dabei dient das Mittel, insbesondere zur Bestimmung des Amplituden-, Phasen- oder Frequenzspektrums der Geräuschsignale. Hierdurch ist beispielsweise durch die ermittelte Impulsfolge der Schall- oder Geräuschsignale eine über die übliche Geräuscherfassung hinausgehende Identifizierung, Klassifizierung und Bewertung der die Geräuschsignale erzeugenden Geräuschquelle möglich. Beispielsweise sind plötzliche Energiefreisetzungen, wie diese z.B. durch mechanischen Verformungen bei einem Unfall auftreten, durch die charakterisierenden Schallimpulse identifizier- und klassifizierbar.

Zweckmäßigerweise ist ein Mittel zur Bestimmung von Typ, Position und/oder Zustand der Geräuschquelle vorgesehen. Dazu weist das Mittel einen Schallanalyse-Baustein, für eine Amplitude-, Frequenz- und/oder Phasenanalyse, auf. Beispielsweise dient der Schallanalyse-Baustein zur Analyse der Geräuschamplitude und der Geräuschfolge, insbesondere der Schallimpulsfolge. In Abhängigkeit von der logischen Verknüpfung der Geräuschsignale, welche an verschiedenen Stellen erfaßt werden, und anhand der Amplitudenanalyse ist beispielsweise die Einschallrichtung der eine einzelne Geräuschquelle charakterisierenden Geräuschsignale sowie die Position der Geräuschquelle ermittelbar.

In weiterer vorteilhafter Ausgestaltung umfaßt die Datenverarbeitungseinheit ein Mittel zur Überwachung eines Geräuschgrenzwertes. Durch eine derartige Überwachung, z.B. eines maximal zulässigen Geräuschgrenzwertes durch mindestens eines der erfaßten Geräuschsignale für ein zu überwachendes Gebiet oder einen zu überwachenden Raum, ist eine ereignisgesteuerte Schallanalyse ermöglicht. Alternativ kann je nach Art und Ausführung der Datenverarbeitungseinheit eine permanente Schallanalyse für das betreffende Gebiet oder den betreffenden Raum ausgeführt werden.

Vorzugsweise ist ein Datenspeicher zur Hinterlegung mindestens eines der Signalmerkmale des Geräuschsignals in Form eines Geräuschmusters vorgesehen. Beispielsweise sind die als stationär, zyklisch oder instationär identifizierten und/oder lokalisierten Geräuschquellen durch deren zugehörigen Frequenz-, Amplituden- und/oder Phasenspektren der Geräuschsignalen, z.B. deren Schallimpulsfolgen, charakterisiert, welche in Form von Mustern hinterlegt werden. Dazu umfaßt die Datenverarbeitungseinheit zweckmäßigerweise eine Datenbank mit einer Geräuschmusterbibliothek. Dabei wird die Datenbank fortlaufend durch momentan erfaßte und charakteristische Geräuschsignale und deren zugehörigen Spektren aktualisiert und ergänzt.

Bei einer bevorzugten Ausführungsform ist ein Mittel zum Vergleich mindestens eines der Signalmerkmale des Geräuschsignals mit gespeicherten Geräuschmustern zur Bestimmung und Zuordnung von Parametern der zugrundeliegenden Geräuschquelle vorgesehen. Durch einen derartigen Vergleichsbaustein ist eine besonders einfache und schnelle Identifizierung von betreffenden Geräuschquellen charakterisierenden Geräuschfolgen und somit eine schnelle Identifizierung der Geräuschquelle ermöglicht. In bevorzugter Ausführungsform ist ein Mittel zur Analyse der Parameter vorgesehen, welches die Parameter anhand der Schallanalyse in mehreren Iterationsschritten zur Erkennung von signifikanten Aspekten oder Mustern innerhalb eines Geräuschs untersucht, wie z.B. von signifikanten Frequenzmustern.

Zusätzlich ist vorzugsweise ein optisches System zur Erfassung von optischen Daten vorgesehen. Die Aufnahme eines Bilds der Umgebung der verteilt angeordneten Geräuschsensoren in einem Raum oder im Freien anhand des optischen Systems ermöglicht eine ergänzende Bestimmung der Geräuschquelle bzw. eine Plausibilitätskontrolle zu der anhand der Schallanalyse identifizierten Geräuschquelle. Darüber hinaus können Absorptions- oder Reflexionsflächen identifiziert und bei der Schallanalyse der Geräuschsignale berücksichtigt werden. Ferner ist bei einem zu überwachenden Raum, z.B. einer Werkhalle, eine Raum- oder Gebäudesicherung, d.h. eine Einbruchsicherung, sowohl optisch als auch akustisch ermöglicht.

Für eine Berücksichtigung von die Geräuschsignale beeinflussenden Daten ist vorzugsweise eine Aufnahmeeinheit zur Erfassung von meteorologischen Daten vorgesehen. Hierdurch sind z.B. starke Regengeräusche oder Hagelgeräusche aus den Geräuschsignalen bei der Schallanalyse eliminierbar. Vorzugsweise ist darüber hinaus ein Mittel zur Bestimmung und Klassifizierung der Signalmerkmale des Geräuschsignals und/oder der Parameter der Geräuschquelle anhand eines selbstlernenden Systems vorgesehen. Dabei sind unterschiedliche Formen der künstlichen Intelligenz, z.B. neuronale Netze und/oder Fuzzy-Logik, einsetzbar. Die Identifizierung, Lokalisierung und Klassifizierung der Geräuschsignale und/oder der zugrundeliegenden Geräuschquelle in stationär, zyklisch oder instationäre erfolgt dabei anhand von unscharfen Werten und deren logischen Verknüpfungen.

Vorteilhafterweise ist ein externes Steuerungs- und/oder Regelungssystem vorgesehen. Durch die anhand der Schallanalyse ausgeführten Erfassung und Bewertung der Geräuschsignale können beispielsweise externe Sicherheitssysteme angesteuert werden. Alternativ können die Geräuschsignale für lärmsenkende Steuerungs- und/oder Regelungssysteme verwendet werden.

Die mit der Erfindung erzielten Vorteile bestehen insbesondere darin, daß für eine permanente Überwachung von Schall- und Geräuschimmissionen sowie für eine sichere Identifizierung von lärmverursachenden Geräuschquellen, Objekten oder Ereignissen mehrere Geräuschsignale ortsbezogen erfaßt und derart mittels einer Schallanalyse anhand von Signalmerkmalen analysiert werden, daß mindestens ein der Geräuschquelle zugrundeliegender Parameter bestimmt wird. Durch eine derartige Ermittlung eines Parameters der lärmabstrahlenden Geräuschquelle, z.B. einem Brummton einer rotierenden Maschine in einer Motorenhalle oder einem Knall durch einen Verkehrsunfall, ist ein Einsatz der Anordnung sowohl in geschlossenen Räumen, z.B. in Werkhallen oder Fertigungshallen, oder in der Umgebung, z.B. entlang einer Autobahn, gegeben. Hierbei sind anhand der erfaßten Daten Aussagen über das stationäre, zyklische oder instationäre Verhalten von Geräuschquellen in besonders einfacher Art und Weise ermöglicht.

Ausführungsbeispiele der Erfindung werden anhand einer Zeichnung näher erläutert. Darin zeigen:
- Fig 1: schematisch eine Anordnung zur Verarbeitung von Geräuschsignalen mit mehreren Geräuschsensoren und einer zentralen Datenverarbeitungseinheit,
- Fig 2: ein Diagramm für ein erstes Geräuschmuster,
- Fig 3: ein Diagramm für ein zweites Geräuschmuster,
- Fig 4: ein Diagramm für ein drittes Geräuschmuster,
- Fig 5: ein Diagramm für ein viertes Geräuschmuster,
- Fig 6: schematisch eine Alternative für die Anordnung gemäß Figur 1,
- Fig 7: schematisch eine weitere Alternative für die Anordnung gemäß Figur 1, und
- Fig 8: schematisch eine weitere Alternative für die Anordnung gemäß Figur 1.

Einander entsprechende Teile sind in allen Figuren mit den gleichen Bezugszeichen versehen.

In Figur 1 ist eine Anordnung 1 zur Verarbeitung von Geräuschsignalen SQ1 bis SQ3 einer Geräuschquelle G1, G2 bzw. G3. Zur ortsbezogenen Erfassung der Geräuschsignale SQ1 bis SQ3 sind eine Mehrzahl von Geräuschsensoren M1 bis M7 an verschiedenen Orten im Freien angeordnet. Beispielsweise ist zur ortsbezogenen Erfassung von in einem Wohngebiet 2 imitierten Geräuschen der Geräuschsensor M6 vorgesehen. Zur Erfassung von Geräuschsignalen SQ2 oder SQ1, welche durch die Geräuschquelle G2, z.B. eine Industrieanlage 4, bzw. durch die Geräuschquelle G1, z.B. ein Lüfter einer Klimaanlage in einem Einkaufszentrum 6, verursacht sind, ist der Geräuschsensor M7 bzw. M5 vorgesehen. Für ein auf einer Fahrbahn 8 fahrendes Motorrad 10 sind zur unmittelbaren Erfassung der Geräuschsignale SQ3 der Geräuschquelle G3, z.B. des Motors, entlang der Fahrbahn 8 mehrere Geräuschsensoren M1 bis M4 angeordnet.

Die Geräuschsensoren M1 bis M7 sind über eine nicht näher dargestellte Datenübertragungseinheit mit einer zentralen Datenverarbeitungseinheit 12 zur Schallanalyse der mittels der Geräuschsensoren M1 bis M7 erfaßten Geräuschsignalen SQ1 bis SQ3 sowie zur Bestimmung von Parameter P einer im Moment der Meßerfassung unbekannten und nicht identifizierten Geräuschquelle G1 bis G3 verbunden. Als Datenübertragungseinheit sind beispielweise drahtlose oder drahtgebundene Systeme, z.B. Funksysteme oder Datenbussysteme, vorgesehen. Als Datenverarbeitungseinheit 12 dient beispielsweise ein Personalcomputer einer Immissionswerte überwachenden Umweltmeßstation. Als Geräuschsensoren M1 bis M7 werden beispielsweise Richtmikrofone, akustische Meßwandler, Luft- oder Körperschallsensoren, verwendet.

Mittels des in dem Wohngebiet 2 angeordneten Geräuschsensors M6 werden folgende Geräuschsignale SQ1 bis SQ4 der vier Geräuschquellen G1 bis G4 erfaßt:
1. das von der Geräuschquelle G1, einem Lüfter einer Klimaanlage des Einkaufszentrums 6, ausgehende Geräuschsignal SQ1 in unmittelbarer Nähe zum Wohngebiet,
2. das von der Geräuschquelle G2, einem Presswerk der Industrieanlage 4, ausgehende Geräuschsignal SQ2 einige hundert Meter vom Wohngebiet entfernt,
3. das von der Geräuschquelle G3, dem Motorrad 10, ausgehende Geräuschsignal SQ3, und
4. ein von der Fahrbahn 8 einer Umgehungsstraße um das Wohngebiet 2, die einen 180°-Kreisbogen um den Geräuschsensor M6 beschreibt, ausgehendes Geräuschsignal SQ 4 der Geräuschquelle G4. Die zulässige Höchstgeschwindigkeit auf der Umgehungsstraße beträgt beispielsweise 100 km/h.

Am Geräuschsensor M6 oder Kontrollmikrofon werden zum Zeitpunkt t = 0 empfangende Geräuschsignale SQ1 bis SQ4 mittels einer Schallanalyse, insbesondere einer Amplituden-, Frequenz- oder Phasenanalyse, zur Bestimmung von Parametern P der die Geräuschsignale SQ1, SQ2, SQ3 oder SQ4 erzeugenden Geräuschquelle G1, G2, G3 bzw. G4, insbesondere zur Identifizierung von die Geräuschquellen G1 bis G4 beschreibenden Geräuschmustern SM1 bis SM4, untersucht. Ein Geräuschmuster SM1 bis SM4 kennzeichnet dabei charakteristische Geräuschpegel (oder Geräuschpegelverhältnisse) über die Frequenz und die Zeit der zugehörigen Geräuschquellen G1 bis G4.

Je nach Art und Aufbau der Datenverarbeitungseinheit 12 kann die Schallanalyse der erfaßten Geräuschsignale SQ1 bis SQ4 bei Überschreiten eines zulässigen oder maximalen Geräuschgrenzwertes, insbesondere eines Grenzwertes für den Geräuschpegel, und somit in Abhängigkeit von vorgebbaren und/oder momentanen akustischen oder optischen Bedingungen ausgeführt werden. Beispielsweise kann bei einem durch ein optischen System 14 erfaßtes Bild, welches eine kritische Situation, z.B. einen Verkehrsunfall oder einen Störfall im Preßwerk, z.B. einen Brand, darstellt, durch ein entsprechendes Signal die Schallanalyse mittels der Datenverarbeitungsanlage 12 ausgeführt werden. Durch eine derartige ereignisgesteuerte Schallanalyse kann die Anordnung 1 sowohl für eine akustische und/oder optische Ortung/Lokalisierung, Identifizierung, Klassifizierung und/oder Bewertung von Geräuschsignalen SQ1 bis SQ4 und/oder Geräuschquellen G1 bis G4 ausgeführt werden. Beispielsweise kann bei einem aufgrund der mittels des optischen Systems 14 erfaßten optischen Daten ein Brand erkannt werden. In Kombination mit der akustischen Auswertung von im selben Moment erfaßten Geräuschsignalen SQ mittels mindestens einer der Geräuschsensoren M1 bis M7 kann eine möglicherweise vorausgehende Explosion oder Detonation identifiziert werden.

In Figur 2 ist beispielhaft ein die Geräuschquelle G1 (= den Lüfter der Klimaanlage) beschreibendes Geräuschmuster SM1 dargestellt. Der Lüfter läuft beispielsweise mit konstanter Drehzahl und erzeugt dabei stationäre Einzeltöne, die als Luftschall und somit Geräuschsignale SQ1 abgestrahlt werden. Diese Geräuschsignale SQ1 sind durch seine Drehzahl und die Anzahl seiner Rotorblätter bestimmt. Das durch die Einzeltöne, die als Geräuschsignale SQ1 empfangen werden, entstehende Geräuschmuster SM1 des Lüfters ist in Figur 2 in Form eines Campbell-Diagramms dargestellt. Das Campbell-Diagramm zeigt dabei Funktionen von zwei Veränderlichen - hier Pegel über Frequenz und Zeit. Das Campbell - Diagramm für den Lüfter der Klimaanlage des Einkaufszentrums ist durch solche charakteristischen Einzeltöne geprägt, die als feste Frequenzen mit über die Zeit konstantem Pegel im Diagramm erscheinen. Sie sind als gerade Linien parallel zur Zeitachse erkennbar und schneiden die Frequenzachse zum Zeitpunkt t = 0 s bei der jeweiligen Frequenz.

In Figur 3 ist beispielhaft ein die Geräuschquelle G2 beschreibendes Geräuschmuster SM2 dargestellt. Die Geräuschquelle G2, die Industrieanlage 4, z.B. ein Presswerk zur Blechverarbeitung, presst jede Sekunde ein Formteil. Das dabei erzeugte Geräuschsignal SQ2 weist einen typischen Impuls-Charakter auf. Die Bandbreite des zugehörigen Frequenzbereichs verläuft beispielsweise von 30 Hz bis 6800 Hz. Das Geräuschmuster SM2 ist beispielhaft in Form eines Campbell-Diagramms dargestellt. Das Campbell-Diagramm für das Presswerk ist durch die charakteristischen Einzel-Impulse oder Geräuschsignale SQ2 geprägt, die parallel zur Frequenzachse von 30 Hz bis 6800 Hz im Abstand von einer Sekunde verlaufen. Die den jeweiligen Einzel-Impuls oder das Geräuschsignal SQ2 repräsentierende Linie beschreibt die frequenzbezogene Lautstärke des Einzel-Impulses gemäß der Textur-Skalierung.

In Figur 4 ist beispielhaft ein die Geräuschquelle G3 beschreibendes Geräuschmuster SM3 dargestellt. Die Geräuschquelle G3, z.B. ein Motorrad 10, biegt mit Schrittgeschwindigkeit aus dem Wohngebiet 2 in die Umgehungsstrasse am Punkt P1 (siehe Figur 1) ein. Das Motorrad 10 beschleunigt mit einer gleichmäßigen Änderung der Motordrehzahl von 1000 min⁻¹ zum Zeitpunkt t₁ = 0 s bis 11000 min⁻¹ um Zeitpunkt t₂ = 10 s. Das von der Zündfrequenz f dominierte Motorgeräusch und somit das empfangende Geräuschsignal SQ3 ergibt sich z. B. für einen 4-Zylinder-4Takt-Motor als Sweep (= sich ändernder Ton) mit der zweiten Motorordnung (zweifachen Motordrehzahl) als Frequenz. Dieser Sweep verläuft somit von f₁ = 33,3 Hz (2. Motorordnung bei 1000 min⁻¹) zum Zeitpunkt t₁ = 0 s bis f₂ = 366,6 Hz (2. Motorordnung bei 11000 min⁻¹) zum Zeitpunkt t₂ = 10 s. Die Lautstärke dieses Sweeps steige dabei kontinuierlich an. Aufgrund der kreisförmigen Anordnung der Umgehungsstraße um den Geräuschsensor M6 oder dem Kontrollmikrofon im Wohngebiet 2 (siehe Figur 1) ist der Abstand zwischen der bewegten Lärm- oder Geräuschquelle G3 (also dem Motorrad 10) und dem Geräuschsensor (M6) annähernd konstant. Somit tritt keine Frequenzverschiebung nach dem akustischen Dopplereffekt auf. Somit verläuft das in Figur 4 in Form eines Campbell-Diagramms dargestellte Geräuschmuster SM3 für die Geräuschquelle G3 linear. Das Campbell - Diagramm für das Motorrad 10 und somit für die Geräuschquelle G3 ist durch den charakteristischen Verlauf des Sweeps infolge der Zündfrequenzänderung während des Beschleunigungsvorgangs beschrieben. Dieser charakteristische Verlauf ist als diagonale Linie erkennbar, die die Punkte P1 (t₁ = 0 s; f₁ = 33,3 Hz) und P2 (t₁ = 10 s; f₂ = 366,6 Hz) verbindet. Die Lautstärkezunahme während dieser Drehzahländerung wird durch die Textur-Skalierung beschrieben.

In Figur 5 ist beispielhaft ein weiteres Geräuschmuster SM4 für mittels des Geräuschsensors M6 empfangende Geräuschsignale SQ6 dargestellt, welche eine Kombination aus Brumm- und Schlaggeräuschen beschreiben. Dazu biegt das Motorrad 10 (= Geräuschquelle G3) mit Schrittgeschwindigkeit aus dem Wohngebiet 2 in die Umgehungsstrasse (Punkt P1 in Figur 1) ein. Das Motorrad 10 beschleunigt mit einer gleichmäßigen Änderung der Motordrehzahl von 1000 min⁻¹ zum Zeitpunkt t₁ = 0 s bis 11000 min⁻¹ zum Zeitpunkt t₂ = 10 s. Im Profil des Reifens des Motorrads 10 hat sich ein Stein festgeklemmt, der bei jeder Radumdrehung einmal auf den Asphalt schlägt und dabei einen Impuls der Bandbreite 90 Hz bis 5 kHz erzeugt. Dieses schlagende Geräusch wird zusammen mit der sich ändernden Zündfrequenz des hochdrehenden Motors vom Geräuschsensor M6 im Wohngebiet 2 erfasst.

Das dadurch entstehende Geräuschmuster SM4 ist in Figur 5 in Form eines Campbell-Diagramms dargestellt. Das Geräuschmuster SM4 umfaßt dabei sich überlagernde die Geräuschquelle G3charakterisierende Geräuschsignale SQ3 bzw. SQ4, d.h. das Motor- und das Fahrgeräusch. Die schräg verlaufende Linie zwischen den Frequenzen f1 und f2 beschreibt die sich verändernde Zündfrequenz des hochdrehenden Motors und somit das Geräuschsignal SQ3. Die parallel zur Frequenzachse verlaufenden Linien beschreiben die schlagenden Geräusche des Steins auf den Asphalt und somit das Geräuschsignal SQ4. Der zeitliche Abstand Δt zwischen zwei Schlägen entspricht einer Radumdrehung. Dieser verringert sich von der Anfangsdrehzahl (n₁ = 1000 min⁻¹) bis zur Enddrehzahl (n₂ = 11000 min⁻¹) des Motors kontinuierlich von Δt₁ auf Δt₂.

Im Betrieb der Datenverarbeitungseinheit 12 werden die erfaßten Geräuschsignale SQ1 bis SQ4 mittels einer Schallanalyse anhand von Signalmerkmalen derart untersucht, daß diese der zugrundenliegenden Geräuschquelle G1 bis G4 zugeordnet werden und der Geräuschquelle G1 bis G4 zugrundeliegende Parameter P, wie z.B. Lüfter in Betrieb oder Motorrad 10 fährt oder steht, bestimmt werden. Je nach Art und Aufbau der Datenverarbeitungseinheit 12 wird die Schallanalyse in Abhängigkeit von einem am Geräuschsensor M6 erfaßten Geräuschpegel, der einen Geräuschgrenzwert überschritten hat, ausgeführt. Die Datenverarbeitungseinheit 12 umfaßt dabei zur Grenzwertüberwachung ein entsprechendes Mittel, z.B. einen entsprechenden in Software realisierten Funktionsbaustein.

Die Schallanalyse kann dabei anhand verschiedener Analysen, z.B. Zeit-, Frequenz- und/oder Pegelanalysen ausgeführt werden. Die Schallanalyse umfaßt dazu Algorithmen, die das betreffende Geräuschsignal SQ1 bis SQ4 nach charakteristischen Signalmerkmalen, wie z. B. festen Frequenzen (Lüfter), kurzen breitbandigen Impulsen (Presswerk) und Sweeps (beschleunigendes Motorrad) untersuchen. Ein solcher Algorithmus ist z. B. die nachfolgend beschriebene Methode zur Identifikation von charakteristischen Signalmerkmalen der Geräuschsignale SQ1 bis SQ4 eines zugrundeliegenden Geräuschmusters SM1 bis SM4. Die charakteristischen Signalmerkmale des Geräuschmusters SM1 bis SM4 werden als Identifikationskriterien für das jeweilige Geräuschmusters SM1 bis SM4 verwendet, anhand derer ein Vergleich mit in einer Datenbank der Datenverarbeitungseinheit 12 abgelegten Geräuschmustern SMₐ bis SM_{z} und mit anhand der Geräuschsensoren M1 bis M7 erfaßten Geräuschmustern SM1 bis SM4 erfolgt. Dieser Vergleich ermöglicht eine Zuordnung vom im Mikrofon M6 erfassten Geräuschsignalen SQ1 bis SQ4 zur verursachenden Geräuschquelle G1 bis G4.

Beispielsweise werden die erfassten Geräuschsignale SQ1 bis SQ4 der Messstellen oder Geräuschsensoren M1 bis M7 als Zeitdaten in einem Ringspeicher hinterlegt. Bei Überschreitung eines Schwellwertes oder Geräuschgrenzwertes, z. B. am Mikrofon M6 im Wohngebiet 2, wird der Inhalt des Ringspeichers mit einer vorgebbaren Vorlaufzeit vor Auftreten einer Überschreitung des Geräuschgrenzwertes gespeichert. Charakteristische Geräusch- oder Signalmerkmale werden anhand der Schallanalyse gemäß den grafischen Aspekten im Campbell-Diagramm analysiert. Ein Pixel im Campbell-Diagramm (je nach Auflösung der Fast-Fourier-Transformation (FFT)) entspricht einem Lautstärkewert einer analysierten Frequenz- und Zeitbandbreite innerhalb der Erfassungsbereiche. Grafische Zusammenhänge (vgl. Geräuschmuster SM1 bis SM4 in Figuren 2 bis 5) entsprechen akustischen Signalmerkmalen, die anhand des Datenbankvergleichs und des Vergleichs mit anderen Geräuschsignalen SQ1 bis SQ4 anderer Geräuschsensoren M1 bis M7 (z. B. Nahfeldmikrofonen, Richtmikrofonen) konkreten Verursachern oder Geräuschquellen G1 bis G4 zugeordnet werden.

Eine bevorzugte Bewertung von erfaßten Geräuschsignalen SQ1 bis SQ4 ist z. B. die Fast-Fourier-Transformation (kurz FFT genannt) der Mikrofonsignale und die Berechnung des sogenannten A-bewerteten Schalldruckpegels. Der A-bewertete Schalldruckpegel ist wie folgt definiert:$\text{LP} {\text{= 10log}}_{\text{10}} {\left(\frac{\text{P}}{\text{P} {\text{}}_{\text{0}}}\right)}^{\text{2}}$ *mit P = gemessener Wechselschalldruck*${\text{P}}_{\text{0}} \text{= 2} {\text{c}}^{\text{-5}} {\text{P}}_{\text{a}}$

Maßgebliche Bewertungskriterien der FFT sind beispielsweise Abtastrate (fest gewählt z. B. bei 25 kHz) oder Blocklänge.

Wenn zur Identifikation eines Geräuschmusters SM1 bis SM4 dicht beieinander liegende Frequenzen aufzulösen sind, ist eine andere Blocklänge zu wählen als bei zeitlich dicht aufeinanderfolgenden Impulsen (gemäß Prinzip der Geräuschmuster SM1 bis SM4).

Eine Schall- oder Musteranalyse kann mehrere voneinander unabhängige Prozessen umfassen, die als Bewertungskriterien beispielsweise unterschiedliche Blocklängen der FFT anwenden. Diese exemplarische Wahl des Wertes eines Bewertungskriteriums kann vom laufenden Prozess selbst oder von externen Vorgaben abhängen. Bevorzugt weist die Datenverarbeitungseinheit 12 dazu ein Mittel zur Analyse der Parameter P anhand der Schallanalyse auf, wobei die Parameteranalyse in mehreren Iterationsschritten durchgeführt wird, um signifikante Aspekte oder Geräuschmuster SM1 bis SM4 innerhalb eines erfaßten Geräuschssignals SQ1 bis SQ4 zu erkennen, wie z.B. Frequenz und Lautstärke eines Brummtons, Bandbreite, Lautstärke und zeitlicher Abstand eines wiederholt schlagenden Geräusches. Dabei können die Bewertungskriterien der Schallanalyse anhand von Eingangsgrößen verändert werden.

Als Eingangssignal kann analog der akustischen Mustererkennung auch eine optische Mustererkennung (über die Zeit) erfolgen. Dazu ist zusätzlich ein nicht dargestelltes optisches System zur Erfassung von optischen Daten der Umgebung oder eines Raumes vorgesehen. Anhand des Vergleichs der Analysen können Zusammenhänge von Ursachen und Auswirkungen beschrieben, bewertet und gespeichert werden. Ein anderer Anwendungsfall kann z. B. in einer konkreten Erkennungsvorgabe spezieller Vorgänge bestehen. Dies kann z. B. die gezielte Suche nach hochdrehenden Motorrädern oder anfahrenden Nutzfahrzeugen sein, deren Auftreten aus den erfassten Geräuschsignalen SQ1 bis SQ4 herausgefiltert wird. Ein weiterer Anwendungsfall ist z.B. bei lärmkritischen Wartungsarbeiten gegeben, wenn wegen der Nachtruhe unter normalen Witterungs- und Verkehrsbedingungen diese nicht durchgeführt werden können, so kann im Fall einer lautstarken Geräuschkulisse wie prasselnder Regen oder hohes Verkehrsaufkommen (infolge einer Umleitung wegen Unfall) die lärmkritische Tätigkeit dennoch zugelassen werden. Je nach Art und Ausführung der Datenverarbeitungseinheit 12 kann die Berücksichtigung der Daten von externen Systemen, wie z.B. von optischen, meteorologischen oder Navigationssystemen, bei der Schallanalyse anhand von Eingangsgrößen, z.B. Grenzwertüberschreitungen, und/oder Qualitätsmerkmalen bestimmt und gesteuert werden.

Figur 6 zeigt eine Ausführungsform für die Anordnung 1 für eine räumliche und zeitliche Bewertung von Geräuschquellen G1 bis G4. Die Anordnung 1 umfaßt fünf Geräuschsensoren M1 bis M5, die an einem Meßpunkt, z.B. dicht übereinander an einem Laternenmast an einer Fahrbahn oder an einer Träger in einer Werkshalle, angeordnet sind. Vier von den fünf Geräuschsensoren M1 bis M4 weisen dabei eine horizontale Richtcharakteristik in alle vier Himmelsrichtungen auf. Einer der fünf Geräuschsensoren M5 weist dabei eine vertikale Richtcharakteristik, insbesondere eine Kugelcharakteristik, auf. Ein den Geräuschgrenzwert überschreitendes Geräuschsignal SQ1 bis SQ4 wird mittels des Geräuschsensors M5 mit Kugelcharakteristik erfaßt. Anhand der Schall- oder Musteranalyse der Datenverarbeitungseinheit 12 wird mindestens ein Signalmerkmal des Geräuschsignals SQ1 bis SQ4, z.B. Pegel, Frequenz, Phase, untersucht und identifiziert. Das dabei ermittelte Geräuschmuster SM1 bis SM4 wird mit den mittels der vier Richtmikrofone oder Geräuschsensoren M1 bis M4 empfangenden Geräuschsignalen SQ1 bis SQ4 auf Gleichheit verglichen, wodurch anhand desjenigen Geräuschsensors M1 bis M4 mit dem gleichen Geräuschmuster SM1 bis SM4 und dem stärksten Pegel die Richtung bestimmt werden kann.

Figur 7 zeigt eine weitere Ausführungsform der Anordnung 1 mit mehreren Geräuschsensoren M1 bis M5. Die Geräuschsensoren M1 bis M5 sind als Mikrofone mit einer vertikalen Kugelcharakteristik auf einem Untersuchungsgelände einer Industrieanlage gleichmäßig verteilt angeordnet. Alternativ können diese auch in einem geschlossenen Raum, z.B. in einer Werkhalle der Industrieanlage 4, angeordnet sein. Geräuschsignale SQ1 bis SQ4 derselben Geräuschquelle G1 bis G4, z.B. das Geräuschsignal SQ1 eines vorbeifahrenden Fahrzeugs 14 oder das Geräuschsignal SQ2 der Industrieanlage 4, wird von den örtlich an verschiedenen Stellen angeordneten Geräuschsensoren M1 bis M5 in Abhängigkeit von der zurückgelegten Schalllaufstrecke und der daraus resultierenden Schalllaufzeit zu verschiedenen Zeitpunkten empfangen. Anhand der gegebenen Position der Geräuschsensoren M1 bis M5 und der ermittelten Schalllaufstrecke bzw. Schalllaufzeit für den jeweiligen Geräuschsensor M1 bis M5 wird die Position der Geräusch- oder Schallquelle G1 oder G2, d.h. des Fahrzeugs 14 oder der Industrieanlage 4, ermittelt.

Eine weitere Ausführungsform der Anordnung 1 ist in Figur 8 dargestellt. Die Anordnung 1 umfaßt sechs Geräuschsensoren M1 bis M6. Die Geräuschsensoren M1 bis M6 sind als Mikrofone mit Kugelcharakteristik ausgeführt. Die Geräuschsensoren M1 bis M6 sind an verschiedenen Meßpunkten im Untersuchungsgebiet angeordnet. Die Geräuschsensoren M1 bis M4 sind entlang der Fahrbahn 8 angeordnet. Der Geräuschsensor M5 ist im Nahbereich der Industrieanlage 4 angeordnet. Der Geräuschsensor M6 ist in dem Wohngebiet 2 angeordnet. Im Betrieb der Anordnung 1 wird mittels des Geräuschsensors M6 ein den Geräuschgrenzwert überschreitendes Geräusch detektiert. Das diesem Geräuschsignal SQ1 zugrundeliegende Geräuschmuster SM1 wird mit den von den anderen Geräuschsensoren M1 bis M4 empfangenden Geräuschmustern SM1 bzw. von dem Geräuschsensor M5 empfangenden Geräuschmuster SM2 verglichen. Bei Übereinstimmung von Geräuschmustern SM1 (M1 bis M4) = SM1 (M6) von verschiedenen Geräuschsensoren M1 bis M4 bzw. M6 ist eine Identifizierung und Klassifizierung der Geräuschquelle SQ1 ermöglicht. Anhand einer Pegelanalyse ist auch eine Bewertung des erfaßten Geräuschsignals SQ1 und somit auch eine Bewertung der Geräuschquelle G1 gegeben. Beispielsweise ist anhand einer kombinierten Frequenz- und Pegelanalyse unter Berücksichtigung von externen Einflüssen oder Daten, wie z.B. unter Eliminierung von Stör- oder anderen Geräuschsignalen wie Regengeräusche, eine Aussage über den Zustand der Geräuschquelle G1, z.B. das Fahrzeug 14 beschleunigt oder bremst, ermöglicht.

## Patentansprüche

1. Verfahren zur Verarbeitung von Geräuschsignalen (SQ1 bis SQ4) einer Geräuschquelle (G1 bis G4),
wobei mehrere Geräuschsignale (SQ1 bis SQ4) ortsbezogen erfaßt, mittels einer Schallanalyse anhand von Signalmerkmalen untersucht und der Geräuschquelle (G1 bis G4) zugrundeliegende Parameter bestimmt werden,
**dadurch gekennzeichnet,**
**daß** bei Überschreiten eines Geräuschgrenzwertes die Schallanalyse ausgeführt wird.

2. Verfahren nach Anspruch 1,
**dadurch gekennzeichnet,**
**daß** als Signalmerkmale des Geräuschsignals (SQ1 bis SQ4) dessen Amplitude, Frequenz und/oder Phase bestimmt wird.

3. Verfahren nach Anspruch 1 oder 2,
**dadurch gekennzeichnet,**
**daß** die Schallanalyse anhand einer Zeit-, Frequenz- und/oder Pegelanalyse ausgeführt wird.

4. Verfahren nach einem der Ansprüche 1 bis 3,
**dadurch gekennzeichnet,**
**daß** als Parameter der Geräuschquelle (G1 bis G4) deren Typ, Position und/oder Zustand bestimmt wird.

5. Verfahren nach einem der Ansprüche 1 bis 4,
**dadurch gekennzeichnet,**
**daß** die infolge einer Geräuschgrenzwertüberschreitung ausgeführte Schallanalyse einen Trigger zur Beibehaltung eines temporären Ringspeichers verwendet wird.

6. Verfahren nach einem der Ansprüche 1 bis 5,
**dadurch gekennzeichnet,**
**daß** mindestens eines der Signalmerkmale des Geräuschsignals (SQ1 bis SQ4) in Form eines Geräuschmusters (SM1 bis SM4) hinterlegt wird.

7. Verfahren nach einem der Ansprüche 1 bis 6,
**dadurch gekennzeichnet,**
**daß** mindestens eines der Signalmerkmale des Geräuschsignals (SQ1 bis SQ4) mit gespeicherten Geräuschmustern (SMₐ bis SM_{z}) zur Bestimmung und Zuordnung von Parametern der zugrundeliegenden Geräuschquelle (G1 bis G4) verglichen wird.

8. Verfahren nach einem der Ansprüche 1 bis 7,
**dadurch gekennzeichnet,**
**daß** externe Daten, insbesondere meteorologische Daten, optische Daten, Zeitdaten, Betriebsparameter, berücksichtigt werden.

9. Verfahren nach einem der Ansprüche 1 bis 8,
**dadurch gekennzeichnet,**
**daß** zur Bestimmung und Klassifizierung der Signalmerkmale des Geräuschsignals (SQ1 bis SQ4) und/oder der Parameter der Geräuschquelle (G1 bis G4) ein selbstlernendes System verwendet wird.

10. Verfahren nach einem der Ansprüche 1 bis 9,
**dadurch gekennzeichnet,**
**daß** die Signalmerkmale und/oder die Parameter einem Steuerungs- und/oder einem Regelungssystem zugeführt werden.

11. Anordnung (1) zur Verarbeitung von Geräuschsignalen (SQ1 bis SQ4) einer Geräuschquelle (G1 bis G4),
wobei eine Mehrzahl von Geräuschsensoren (M1 bis M7) zur ortsbezogenen Erfassung von Geräuschsignalen (SQ1 bis SQ4) und eine zentrale Datenverarbeitungseinheit (12) zur Schallanalyse der Geräuschsignale (SQ1 bis SQ4) anhand mindestens eines Signalmerkmals und zur Bestimmung mindestens eines die Geräuschquelle (G1 bis G4) charakterisierenden Parameters vorgesehen sind,
**dadurch gekennzeichnet ,**
**daß** ein Mittel zur Überwachung eines Geräuschgrenzwertes vorgesehen ist.

12. Anordnung nach Anspruch 11,
**dadurch gekennzeichnet,**
**daß** als Geräuschsensoren (M1 bis M7) Richtmikrofone vorgesehen sind.

13. Anordnung nach Anspruch 11 oder 12,
**dadurch gekennzeichnet,**
**daß** ein Mittel zur Bestimmung von Amplitude, Frequenz und/oder Phase des Geräuschsignals (SQ1 bis SQ4) vorgesehen ist.

14. Anordnung nach einem der Ansprüche 11 bis 13,
**dadurch gekennzeichnet,**
**daß** ein Mittel zur Bestimmung von Typ, Position und/oder Zustand der Geräuschquelle (G1 bis G4) vorgesehen ist.

15. Anordnung nach einem der Ansprüche 11 bis 14,
**dadurch gekennzeichnet,**
**daß** ein Datenspeicher zur Hinterlegung mindestens eines der Signalmerkmale des Geräuschsignals (SQ1 bis SQ4) in Form eines Geräuschmusters (SM1 bis SM4) vorgesehen ist.

16. Anordnung nach einem der Ansprüche 11 bis 15,
**dadurch gekennzeichnet,**
**daß** eine Datenbank umfassend eine Geräuschmusterbibliothek vorgesehen ist.

17. Anordnung nach einem der Ansprüche 11 bis,16,
**dadurch gekennzeichnet,**
**daß** ein Mittel zum Vergleich mindestens eines der Signalmerkmale des Geräuschsignals (SQ1 bis SQ4) mit gespeicherten Geräuschmustern (SMₐ bis SM_{z}) zur Bestimmung und Zuordnung von Parametern der zugrundeliegenden Geräuschquelle (G1 bis G4) vorgesehen ist.

18. Anordnung nach einem der Ansprüche 11 bis 17,
**dadurch gekennzeichnet,**
**daß** ein optisches System zur Erfassung von optischen Daten vorgesehen ist.

19. Verfahren nach einem der Ansprüche 11 bis 18,
**dadurch gekennzeichnet,**
**daß** eine Aufnahmeeinheit zur Erfassung von meteorologischen Daten vorgesehen ist.

20. Anordnung nach einem der Ansprüche 11 bis 19,
**dadurch gekennzeichnet,**
**daß** ein Mittel zur Bestimmung und Klassifizierung der Signalmerkmale des Geräuschsignals (SQ1 bis SQ4) und/oder der Parameter der Geräuschquelle (G1 bis G4) anhand eines selbstlernenden Systems vorgesehen ist.

21. Anordnung nach einem der Ansprüche 11 bis 20,
**dadurch gekennzeichnet,**
**daß** ein externes Steuerungs- und/oder einem Regelungssystem vorgesehen ist.

22. Anordnung nach einem der Ansprüche 11 bis 21,
**dadurch gekennzeichnet ,**
**daß** ein Mittel zur Analyse der Parameter (P) anhand der Schallanalyse in mehreren Iterationsschritten zur Erkennung von signifikanten Aspekten innerhalb eines Geräuschs vorgesehen ist.

## Claims

1. Method for processing noise signals (SQ1 to SQ4) from a noise source (G1 to G4),
whereby several location-related noise signals (SQ1 to SQ4) are detected and examined by means of sound analysis using signal characteristics, and whereby parameters on which the noise source (G1 to G4) is based are determined,
**characterised in that**
the sound analysis is performed if a noise limit value is exceeded.

2. Method according to claim 1,
**characterised in that**
the amplitude, frequency and/or phase of the noise signal (SQ1 to SQ4) are determined as signal characteristics.

3. Method according to claim 1 or 2,
**characterised in that**
the sound analysis is performed using a time, frequency and/or level analysis.

4. Method according to any of claims 1 to 3,
**characterised in that**
the type, position and/or state of the noise source (G1 to G4) are determined as its parameter.

5. Method according to any of claims 1 to 4,
**characterised in that**
the sound analysis performed as a result of the noise limit value being exceeded is used as a trigger for maintaining a temporary ring memory.

6. Method according to any of claims 1 to 5,
**characterised in that**
at least one of the signal characteristics of the noise signal (SQ1 to SQ4) is stored in the form of a noise pattern (SM1 to SM4).

7. Method according to any of claims 1 to 6,
**characterised in that**
at least one of the signal characteristics of the noise signal (SQ1 to SQ4) is compared to stored noise patterns (SMₐ to SM_{z}) for the determination and allocation of parameters of the noise source (G1 to G4) on which the noise signal is based.

8. Method according to any of claims 1 to 7,
**characterised in that**
external data, in particular meteorological data, optical data, time data, operating parameters, are taken into account.

9. Method according to any of claims 1 to 8,
**characterised in that**
a self-learning system is used for the determination and classification of the signal characteristics of the noise signal (SQ1 to SQ4) and/or the parameters of the noise source (G1 to G4).

10. Method according to any of claims 1 to 9,
**characterised in that**
the signal characteristics and/or the parameters are fed to an open loop and/or a closed loop system.

11. Arrangement (1) for processing noise signals (SQ1 to SQ4) from a noise source (G1 to G4),
whereby a plurality of noise sensors (M1 to M7) for the detection of location-related noise signals (SQ1 to SQ4) and a central data processing unit (12) for the sound analysis of the noise signals (SQ1 to SQ4) using at least one signal characteristic and for the determination of at least one parameter characterising the noise source (G1 to G4) are provided,
**characterised in that**
means for monitoring a noise limit value are provided.

12. Arrangement according to claim 11,
**characterised in that**
directional microphones are provided as noise sensors (M1 to M7).

13. Arrangement according to claim 11 or 12,
**characterised in that**
means for the determination of the amplitude, frequency and/or phase of the noise signal (SQ1 to SQ4) are provided.

14. Arrangement according to any of claims 11 to 13,
**characterised in that**
means for the determination of the type, position and/or state of the noise source (G1 to G4) are provided.

15. Arrangement according to any of claims 11 to 14,
**characterised in that**
a data memory for storing at least one of the signal characteristics of the noise signal (SQ1 to SQ4) in the form of a noise pattern (SM1 to SM4) is provided.

16. Arrangement according to any of claims 11 to 15,
**characterised in that**
a data bank including a noise pattern library is provided.

17. Arrangement according to any of claims 11 to 16,
**characterised in that**
means for comparing at least one of the signal characteristics of the noise signal (SQ1 to SQ4) to stored noise patterns (SMₐ to SM_{z}) for the determination and allocation of parameters of the noise source (G1 to G4) on which the noise signal is based are provided.

18. Arrangement according to any of claims 11 to 17,
**characterised in that**
an optical system for the acquisition of optical data is provided.

19. Arrangement according to any of claims 11 to 18,
**characterised in that**
a recording unit for the acquisition of meteorological data is provided.

20. Arrangement according to any of claims 11 to 19,
**characterised in that**
means for the determination and classification of the signal characteristics of the noise signal (SQ1 to SQ4) and/or the parameters of the noise source (G1 to G4) using a self-learning system are provided.

21. Arrangement according to any of claims 11 to 20,
**characterised in that**
an external open loop or closed loop system is provided.

22. Arrangement according to any of claims 11 to 21,
**characterised in that**
means for the analysis of the parameters (P) using sound analysis in several iterative steps for identifying significant aspects within a noise are provided.

## Revendications

1. Procédé de traitement de signaux de bruits (SQ1 à SQ4) d'une source de bruits (G1 à G4), dans lequel plusieurs signaux de bruits (SQ1 à SQ4) sont détectés en relation avec le lieu, examinés au moyen d'une analyse sonore à l'aide de caractéristiques de signal, et des paramètres sur lesquels repose la source de bruits (G1 à G4) sont déterminés, **caractérisé en ce que** l'analyse sonore est réalisée lors du dépassement d'une valeur seuil de bruits.

2. Procédé selon la revendication 1, **caractérisé en ce qu'**en tant que caractéristiques du signal de bruits (SQ1 à SQ4), son amplitude, sa fréquence et/ou phase sont déterminées.

3. Procédé selon la revendication 1 ou 2, **caractérisé en ce que** l'analyse sonore est réalisée par une analyse temporelle, de fréquence et/ou de niveau.

4. Procédé selon l'une quelconque des revendications 1 à 3, **caractérisé en ce qu'**en tant que paramètres de source de bruits (G1 à G4), son type, sa position et/ou son état sont déterminés.

5. Procédé selon l'une quelconque des revendications 1 à 4, **caractérisé en ce que** dans l'analyse sonore réalisée à la suite du dépassement d'une valeur seuil de bruits, un déclencheur (trigger) est utilisé pour conserver une mémoire temporaire à rotation circulaire.

6. Procédé selon l'une quelconque des revendications 1 à 5, **caractérisé en ce qu'**au moins l'une des caractéristiques de signal du signal de bruits (SQ1 à SQ4) est déposée sous la forme d'un motif de bruits (SM1 à SM4).

7. Procédé selon l'une quelconque des revendications 1 à 6, **caractérisé en ce qu'**au moins l'une des caractéristiques de signal du signal de bruits (SQ1 à SQ4) est comparée à des motifs (SMa à SMz) de bruits stockés pour déterminer et affecter des paramètres de la source de bruits (G1 à G4) d'origine.

8. Procédé selon l'une quelconque des revendications 1 à 7, **caractérisé en ce que** des données externes sont prises en compte, en particulier des données météorologiques, des données optiques, des données temporelles, des paramètres d'exploitation.

9. Procédé selon l'une quelconque des revendications 1 à 8, **caractérisé en ce qu'**un système à auto-apprentissage est utilisé pour déterminer et classer les caractéristiques de signal du signal de bruits (SQ1 à SQ4) et/ou les paramètres de la source de bruits (G1 à G4).

10. Procédé selon l'une quelconque des revendications 1 à 9, **caractérisé en ce que** les caractéristiques de signal et/ou les paramètres sont acheminés vers un système de commande et/ou de régulation.

11. Dispositif (1) de traitement de signaux de bruits (SQ1 à SQ4) d'une source de bruits (G1 à G4), dans lequel sont prévues une pluralité de capteurs de bruits (M1 à M7) pour détecter, en relation avec le lieu, des signaux de bruits (SQ1 à SQ4) et une unité centrale de traitement de données (12) pour l'analyse sonore des signaux de bruits (SQ1 à SQ4) au moyen d'au moins une caractéristique de signal et pour déterminer au moins un paramètre caractérisant la source de bruits (G1 à G4) **caractérisé en ce qu'**un moyen de surveillance d'une valeur seuil de bruits est prévu.

12. Dispositif selon la revendication 11, **caractérisé en ce que** des microphones directionnels sont prévus en tant que capteurs de bruits (M1 à M7).

13. Dispositif selon la revendication 11 ou 12 **caractérisé en ce qu'**un moyen de détermination de l'amplitude, de la fréquence et/ou la phase du signal de bruits (SQ1 à SQ4) est prévu.

14. Dispositif selon l'une quelconque des revendications 11 à 13, **caractérisé en ce qu'**un moyen de détermination du type, de la position et/ou de l'état de la source de bruits (G1 à G4) est prévu.

15. Dispositif selon l'une quelconque des revendications 11 à 14, **caractérisé en ce qu'**une mémoire de données est prévue pour stocker au moins l'une des caractéristiques de signal du signal de bruits (SQ1 à SQ4) sous la forme d'un motif de bruits (SM1 à SM4).

16. Dispositif selon l'une quelconque des revendications 11 à 15, **caractérisé en ce qu'**une base de données comprenant une bibliothèque de motifs de bruits est prévue.

17. Dispositif selon l'une quelconque des revendications 11 à 16, **caractérisé en ce qu'**un moyen de comparaison d'au moins l'une des caractéristiques de signal du signal de bruits (SQ1 à SQ4) à des motifs stockés de bruits (SMa à SMz) pour déterminer et affecter des paramètres de la source de bruits (G1 à G4) d'origine est prévu

18. Dispositif selon l'une quelconque des revendications 11 à 17, **caractérisé en ce qu'**un système optique est prévu pour la détection de données optiques.

19. Dispositif selon l'une quelconque des revendications 11 à 18, **caractérisé en ce qu'**une unité d'enregistrement est prévue pour la détection de données météorologiques.

20. Dispositif selon l'une quelconque des revendications 11 à 19, **caractérisé en ce qu'**un moyen est prévu pour déterminer et classer les caractéristiques de signal du signal de bruits (SQ1 à SQ4) et/ou les paramètres de la source de bruits (G1 à G4) à l'aide d'un système à auto-apprentissage.

21. Dispositif selon l'une quelconque des revendications 11 à 20, **caractérisé en ce qu'**un système externe de commande et/ou de régulation est prévu.

22. Dispositif selon l'une quelconque des revendications 11 à 21, **caractérisé en ce qu'**un moyen d'analyse des paramètres (P) par une analyse sonore en plusieurs étapes d'itération pour reconnaître des aspects significatifs au sein d'un bruit est prévu.
